# EUROPÄISCHE PATENTSCHRIFT

(11) **EP 2 673 439 B1**
(45) Veröffentlichungstag und Bekanntmachung des Hinweises auf die Patenterteilung: **28.10.2015**
(21) Anmeldenummer: 12714538.1
(22) Anmeldetag: 08.02.2012
(51) Int. Cl.: E05B 77/06, E05B 85/26

(54) **KRAFTFAHRZEUGTÜRVERSCHLUSS**
MOTOR VEHICLE DOOR LOCK
FERMETURE DE PORTIÈRE DE VÉHICULE À MOTEUR

(30) Priorität: 09.02.2011 DE 102011010815
(43) Veröffentlichungstag der Anmeldung: 18.12.2013
(73) Patentinhaber: Kiekert Aktiengesellschaft, 42579 Heiligenhaus (DE)
(72) Erfinder: BENDEL, Thorsten, 46149 Oberhausen (DE); TÖPFER, Claus, 71063 Sindelfingen (DE)
(86) Internationale Anmeldenummer: PCT/DE2012/000117
(87) Internationale Veröffentlichungsnummer: WO 2012/107026

(56) Entgegenhaltungen:
- WO-A2-2009/150225
- DE-A1- 19 902 561
- DE-U1-202006 012 091

## Beschreibung

Die Erfindung betrifft einen Kraftfahrzeugtürverschluss, mit einem Gesperre, ferner mit einem auf das Gesperre arbeitenden Betätigungshebelwerk mit Auslösehebel, und mit einem Sperrhebel, welcher das Gesperre zumindest bei auftretenden Beschleunigungskräften vorgegebener Größe, beispielsweise bei einem Unfall ("Crashfall"), blockiert.

Das Betätigungshebelwerk setzt sich in der Regel aus einem oder mehreren Hebeln zusammen. Üblicherweise kommen ein Innbetätigungshebel, ein Außenbetätigungshebel und ein Auslösehebel im Minimum zum Einsatz. Darüber hinaus umfasst das Betätigungshebelwerk oftmals auch einen Kupplungshebel. Wird das Betätigungshebelwerk beaufschlagt, kann auf diese Weise das Gesperre geöffnet werden. Zu diesem Zweck greift typischerweise der Auslösehebel an einer Sperrklinke des Gesperres an und hebt diese von einer zugehörigen Drehfalle ab. Die Drehfalle öffnet sich daraufhin federunterstützt und gibt einen zuvor gefangenen Schließbolzen frei. Dadurch kann eine zugehörige Kraftfahrzeugtür geöffnet werden.

Bei einem Unfall respektive dem zuvor bereits angesprochenen "Crashfall" treten meistens hohe Beschleunigungskräfte auf, welche ein Mehrfaches der Erdbeschleunigung betragen können. Dadurch ist der betreffende Kraftfahrzeugtürverschluss erheblichen Massekräften ausgesetzt, welche zu einer ungewollten Öffnung des Gesperres und folglich eines gesamten zugehörigen Türschlosses führen können.

Aufgrund der beschriebenen Szenarien ergeben sich erhebliche Gefahren für Fahrzeugbenutzer. Denn eine beispielsweise unbeabsichtigt geöffnete Kraftfahrzeugtür kann die in ihr vorhandenen Sicherheitseinrichtungen wie beispielsweise einen Seitenairbag oder auch Seitenaufprallschutz nicht mehr für den Schutz der Fahrzeuginsassen zur Verfügung stellen. Aus diesem Grund hat man in der Vergangenheit bereits verschiedene Maßnahmen ergriffen, welche beim Auftreten der beschriebenen abnormalen Beschleunigungskräfte, das heißt im Crashfall, entweder das Betätigungshebelwerk oder das Gesperre blockieren. Dabei kommt in diesen Fällen eine sogenannte Massensperre zum Einsatz, welche sich unter normalen Betriebsbedingungen in ihrer Ruhelage befindet und außer Eingriff mit dem Betätigungshebelwerk respektive dem Gesperre ist.

Ein auf ein Betätigungshebelwerk wirkender Sperrhebel wird beispielsweise in der DE 197 19 999 A1 vorgestellt. Die Sperre bzw. der Sperrhebel blockiert einen Öffnungshebel bei Einwirken der beschriebenen Beschleunigungskräfte im Zuge eines Unfalls. Zu diesem Zweck sind die Sperre bzw. der Sperrhebel und der Öffnungshebel quer zur Schwenkrichtung des Öffnungshebels relativ zueinander verschieblich angeordnet. Bei einer durch die erhöhten Beschleunigungskräfte bewirkten Relativverschiebung läuft der Öffnungshebel in die Sperre ein. Dadurch soll ein ungewolltes Öffnen im Crashfall bei konstruktiv vereinfachter Bauweise zur Verfügung gestellt werden. Auch eine permanente Blockierung des Öffnungshebels wird grundsätzlich angesprochen.

Im Rahmen des gattungsbildenden Standes der Technik nach der DE 199 10 513 A1 wird eine Crash-Sperre an einem Türschloss beschrieben. Diese verfügt über einen schwenkbaren Sperrhebel, der durch Massekraft um seine Schwenkachse in eine ein Übertragungselement arretierende Sperrlage schwenken kann. Außerdem ist eine Gegensperrfläche vorgesehen, die ortsfest ausgelegt ist.

Aus der DE 199 02 561 A1 ist ein Kraftfahrzeugtürverschluss gemäß dem Oberbegriff des Anspruchs bekannt, der mit einer von einer Sperrklinke in einer Schließstellung verrastbaren und nach einen durch Betätigen eines Sperrklinken-Betätigungsorgans (28) verursachten Schwenken der Sperrklinke aus dieser Sperrstellung in eine Freigabestellung verlagerbaren Drehfalle versehen ist. Zwecks Erzielung einer erhöhten Einbruchs- und Crashsicherheit schlägt dieses Dokument vor, dass die Sperrklinke in ihrer Sperrstellung von einem bei Betätigung des Sperrklinken-Betätigungsorgans vorauslösbaren als Sperrhebel zu bezeichnenden Blockierglied bewegungsblockiert ist.

Der Sperrhebel blockiert sowohl in unausgelenktem Normalbetrieb als auch im Crashfall die Sperrklinke und gibt sie lediglich zum ausgelenkten Normalbetrieb frei.

Die WO 2009/150225 A2 offenbart eine Schließvorrichtung aufweisend zumindest ein

Gesperre mit einer Drehfalle und einer verschwenkbaren ersten Sperrklinke, wobei ein Auslösehebel so bewegt wird, dass der Auslösehebel während seiner Bewegung mit einem Mitnehmerzapfen der ersten Sperrklinke zusammenwirkt und eine seitliche Sperrklinkenfeder eine Anlage zwischen Mitnehmerzapfen und Auslösehebel während des Zusammenwirkens bildet. Offenbart ist weiterhin ein Kraftfahrzeugtürverschluss, mit einem Gesperre, ferner mit einem auf das Gesperre arbeitenden Betätigungshebelwerk mit einem Auslösehebel, und mit einem Sperrhebel, welcher das Gesperre blockiert, wobei der Sperrhebel gegenüber dem Gesperre im Normalbetrieb in Blockierstellung steht bzw. freigibt.

Die DE 20 2006 012091 U1 offenbar ein Kraftfahrzeugschloß mit Schloßfalle und Sperrklinke, wobei die Schloßfalle in eine Hauptraststellung, in eine Vorraststellung sowie in eine Offenstellung bringbar ist und wobei die Sperrklinke in eine eingefallene Stellung, in der sie die Schloßfalle in der Hauptraststellung hält und in eine ausgehobene Stellung, in der sie die Schloßfalle freigibt, verstellbar ist, wobei die Sperrklinke mittels einer Betätigungsmechanik in einem Betätigungsvorgang aushebbar ist und wobei ein verstellbarer Blockierhebel vorgesehen ist, der in eine Blockierstellung und in zumindest eine Freigabestellung bringbar ist, wobei der in der Blockierstellung befindliche Blockierhebel (4) ein Ausheben der Sperrklinke (2) blockiert.

Der Erfindung liegt das technische Problem zugrunde, eine alternative Sperrhebelanordnung zu finden.

Zur Lösung dieser technischen Problemstellung ist bei einem gattungsgemäßen Kraftfahrzeugtürverschluss weiter eine elastische Kopplung vorgesehen, wobei der Sperrhebel und das Betätigungshebelwerk durch zumindest eine Feder miteinander verbunden sind und die beim Crashfall auftretenden Trägheitskräfte des Sperrhebels etwaige Koppelkräfte zum Betätigungshebelwerk mehr oder minder deutlich überschreiten.

Normalbetrieb meint im Rahmen der Erfindung Funktionszustände des Kraftfahrzeugtürverschlusses, bei welchen ausschließlich Beschleunigungskräfte auftreten, die zu normalen fahrdynamischen Vorgängen korrespondieren.

Dagegen sind Unfallvorgänge meistens mit erheblich größeren Beschleunigungen bzw. Verzögerungen verbunden. In diesem Fall wird nachfolgend von abnormalen Beschleunigungsvorgängen bzw. abnormalen

Beschleunigungs-kräften respektive einem Crashfall oder Unfall gesprochen.

Tritt nun ein solcher Unfall bzw. Crashfall auf, so ist erfindungsgemäß der Sperrhebel unverändert aktiv, also daueraktiv. Denn der Sperrhebel befindet sich in seiner Blockierstellung sowohl in unbetätigtem Zustand im Normalbetrieb als auch im Crashfall. In dieser Funktionsstellung beaufschlagt der Sperrhebel die Sperrklinke für das Gesperre in Richtung deren Blockierstellung. Anders ausgedrückt, nehmen der Sperrhebel, die Sperrklinke und folglich auch das Gesperre im Normalbetrieb ebenso wie im Crashfall jeweils die Blockierstellung ein.

Lediglich beim Öffnen im Normalbetrieb lässt der Sperrhebel die Freigabestellung der Sperrklinke und damit des Gesperres zu, dabei finden sich also der Sperrhebel, die Sperrklinke und damit das Gesperre in ihrer jeweiligen Freigabestellung.

Zum unbetätigten Zustand im Normalbetrieb gehört dazu, dass ein Auslösehebel des Betätigungshebelwerkes nicht in öffnendem Sinne auf das Gesperre arbeitet, sondern diesbezüglich in Ruhe ist. Der Auslösehebel arbeitet also nicht auf eine Sperrklinke des aus Drehfalle und Sperrklinke zusammengesetzten Gesperres in öffnendem Sinne. Das Betätigungshebelwerk befindet sich im Vergleich zum Gesperre in Ruhe. Dagegen gehört beim Öffnen im Normalbetrieb dazu, dass der Auslösehebel ausgelenkt wird, um eine Blockierklinke auszuzlenken und die Sperrklinke von der Drehfalle abzuheben. Als Folge hiervon kommt die Drehfalle von der Sperrklinke frei und kann federunterstützt in ihre geöffnete Position übergehen. Ein zuvor gefangener Schließbolzen wird freigegeben. Da der Schließbolzen typischerweise an eine Kraftfahrzeugtür angeschlossen ist, kommt bei diesem Vorgang die Kraftfahrzeugtür ebenfalls frei.

In Normalbetrieb ebenso wie im Crashfall ist der Sperrhebel insgesamt in seiner Blockierstellung dauerhaft aktiv. Denn der Sperrhebel sorgt dafür, dass die Sperrklinke in ihrer Blockierstellung verbleibt. In dieser Blockierstellung hält die Sperrklinke das Gesperre fest bzw. fixiert das Gesperre. Dazu mag die Sperrklinke an der Drehfalle angreifen und diese in ihrer Hauptraststellung bzw. Schließstellung fixieren. Im Crashfall sorgt das Massenträgheitsmoment des Sperrhebels dafür, dass dieser etwaigen Bewegungen des Betätigungshebelwerkes nicht folgt und auch nicht folgen kann, und dass crashrichtungsunabhängig.

Wird dagegen im Normalbetrieb das Betätigungshebelwerk beaufschlagt, so erfährt der Sperrhebel hierbei eine Auslenkung. Diese Auslenkung des Sperrhebels überführt Blockierklinke und Sperrklinke in ihre Freigabestellung. Die Freigabestellung der Sperrklinke korrespondiert dazu, dass die Drehfalle von der Sperrklinke freikommt und folglich das Gesperre freigibt. Die zuvor gefangene Drehfalle kommt frei, weil bei diesem Vorgang zugleich die Sperrklinke von der Drehfalle abgehoben wird. Das heißt, jeder Öffnungsvorgang für das Gesperre korrespondiert im Rahmen der Erfindung zu einer Beaufschlagung des Sperrhebels, welcher von seiner Blockierstellung in die Freigabestellung überführt wird. Vergleichbares gilt für die Blockierklinke und natürlich auch die Sperrklinke. Dadurch führt jeder normale Betätigungs- und Auslösevorgang dazu, dass der Sperrhebel bewegt wird. Etwaige Korrosionen, Festbackungen etc. wie beim Stand der Technik können hierdurch nicht auftreten. Dadurch ist die Funktionssicherheit bei konstruktiv einfachem Aufbau gesteigert.

Nach vorteilhafter Ausgestaltung ist der Sperrhebel als um eine Achse drehbarer Schwenkhebel ausgebildet. Der Sperrhebel ist typischerweise zusammen mit dem Gesperre in einem Schlosskasten gelagert. Außerdem hat es sich bewährt, wenn der Sperrhebel als Zweiarmhebel mit Blockadearm und Ausgleichsearm ausgelegt ist.

Der Blockadearm greift vorzugsweise an der Sperrklinke an, jedenfalls derart, dass die Sperrklinke zur Öffnung freigegeben werden kann.

Im Allgemeinen ist der Sperrhebel mit dem Auslösehebel des Betätigungshebelwerkes gekoppelt. Dabei hat sich die erfindungsgemäße elastische Kopplung als besonders günstig erwiesen, weil auf diese Weise insbesondere im Crashfall der Sperrhebel in Ruhe bleiben kann und dennoch etwaige Bewegungen des Betätigungshebelwerkes zugelassen werden. Solche Bewegungen des Betätigungshebelwerkes werden allerdings nicht auf den Sperrhebel bzw. das von ihm blockierte Gesperre übertragen.

Im Detail sind der Sperrhebel und der Auslösehebel durch zumindest eine Feder miteinander verbunden. Die Feder kann am Blockadearm des Sperrhebels angreifen. Zum Öffnen des Gesperres wird der Auslösehebel so beaufschlagt, dass er die Blockierklinke betätigt und die Sperrklinke von der geschlossenen Drehfalle abhebt. Bei diesem Vorgang beaufschlagt der Auslösehebel zugleich den über die Feder elastisch hiermit gekoppelten Sperrhebel. Damit der Sperrhebel bei diesem Vorgang die Sperrklinke freigeben kann, mag der Sperrhebel eine mit der Sperrklinke wechselwirkenden Sperrkontur, einen Nocken, eine Ausformung etc. aufweisen. Dabei ist ein etwaiges Spiel zwischen dem Sperrhebel und der Sperrklinke so bemessen, dass der beschriebene Vorgang problemlos vonstatten geht.

Das heißt, der Sperrhebel wechselwirkt erfindungsgemäß mit der Sperrklinke.

Die Sperrklinke greift ihrerseits an der Drehfalle des Gesperres an. Zu diesem Zweck kann die Sperrklinke auf dem Betätigungshebelwerk gelagert sein. Insbesondere findet eine Lagerung der Sperrklinke unterhalb des Auslösehebel statt.

Sobald das Gesperre respektive die Drehfalle in ihren geschlossenen Zustand übergeht, indem der Schließbolzen in die Drehfalle einfährt, fällt im Rahmen der Erfindung nicht nur die Sperrklinke ein, sondern nimmt zugleich die Blockierklinke ihre Blockierstellung ein. Dazu mag die Blockierklinke an einer Kante der Drehfalle angreifen. Etwaige Bewegungen des Betätigungshebelwerkes führen also so lange nicht zu einer Gesperreöffnung, wie die Blockierklinke von der Sperrklinke abgehoben wird.

Im Rahmen der Erfindung wechselwirkt die Sperrklinke mit dem Sperrhebel, welcher seinerseits auf dem Auslösehebel gelagert ist. Nur dann, wenn der Sperrhebel seine Freigabestellung einnimmt, kann die Sperrklinke von ihrem Eingriff mit dem Gesperre entfernt werden und die Drehfalle bei abgehobener Sperrklinke frei kommen.

Es hat sich als günstig erwiesen, wenn die Achsen des Sperrhebels, des Auslösehebels, Der Blockerklinke und der Sperrklinke insgesamt in dem Schlosskasten gelagert sind. Meistens sind die vorgenannten Achsen jeweils parallel zueinander angeordnet. Das gilt auch für eine durch die Drehfalle hindurchgehende bzw. für ihre Lagerung sorgende Achse.

Das Massenträgheitsmoment des Sperrhebels ist so ausgelegt, dass selbst im Crashfall und bei den hierbei auftretenden abnormalen Beschleunigungs-kräften praktisch keine Relativbewegung des Sperrhebel stattfindet. Die Sperrklinke und der Sperrhebel bleiben also selbst in einem solchen Fall in Ruhe, so dass dies insgesamt auch für das Gesperre gilt. Unbeabsichtigte Öffnungen des Gesperres werden hierdurch ausgeschlossen.

Außerdem ist die Auslegung meistens so getroffen, dass die beim Crashfall auftretenden Trägheitskräfte des Sperrhebels etwaige Koppelkräfte zum Betätigungshebelwerk mehr oder minder deutlich überschreiten. Wie bereits erläutert, ist der Sperrhebel vorteilhaft elastisch über die angesprochene Feder mit dem Auslösehebel gekoppelt. Im Falle eines Crashs oder Unfalls sind nun die den Sperrhebel beaufschlagenden Trägheitskräfte deutlich größer gestaltet als etwaige von der koppelnden Feder aufgebauten Zugkräfte, die beispielsweise von dem ausgelenkten Auslösehebel auf den Sperrhebel übertragen werden.

Für die Rückbewegung des Sperrhebels, sorgt eine zweite Feder, die diesen in seine Blockierstellung bewegt.

In Verbindung mit der Tatsache, dass der Sperrhebel und die Blockierklinke bei jedem normalen Öffnungsvorgang betätigt wird, wird insgesamt eine besonders sichere Funktionsweise bei konstruktiv einfachem Aufbau zur Verfügung gestellt. Hierin sind die wesentlichen Vorteile zu sehen.

Im Folgenden wird die Erfindung anhand einer lediglich ein Ausführungsbeispiel darstellenden Zeichnung näher erläutert. Die einzige Figur zeigt einen erfindungsgemäßen Kraftfahrzeugtürverschluss schematisch.

In der Figur ist ein Kraftfahrzeugtürverschluss dargestellt, der mit einem Gesperre 1, 2, 3 aus einer Drehfalle 1 einer Blockierklinke 2 und eine Sperrklinke 3 ausgerüstet ist. Das Gesperre 1, 2, 3 ist in einem Schlosskasten 18 gelagert. Zu diesem Zweck verfügt die Drehfalle 1 über eine korrespondierende Achse 4 und ist die Blockierklinke 2 ebenfalls mit einer eigenen Achse 5 ausgerüstet.

Zum weiteren grundsätzlichen Aufbau gehört ein Betätigungshebelwerk 6, 7, welches sich aus einem Auslösehebel 6 und einem daran angeschlossenen weiteren Hebel 7 bzw. mehreren weiteren Hebeln zusammensetzt. Um das in der Figur in geschlossenem Zustand befindliche Gesperre 1, 2, 3 zu öffnen, muss der Auslösehebel 6 durch das Betätigungshebelwerk 6, 7 im Uhrzeigersinn um seine Achse 8 rotiert werden, wie ein angedeuteter Pfeil deutlich macht. Eine solche Rotation des Auslösehebels 6 führt dazu, dass der Auslösehebel 6 mit einer Kante 9 an einem Zapfen 10 der Blockierklinke 2 angreift. Die Uhrzeigersinnbewegung des Auslösehebels 6 bei diesem Vorgang korrespondiert dazu, dass die Blockierklinke 2 eine Gegenuhrzeigersinnbewegung um ihre Achse 5 vollführt.

Als Folge hiervon gibt die Blockierklinke 2 die Sperrklinke 3 und diese die zuvor gefangene Drehfalle 1 frei. Die Drehfalle 1 geht federunterstützt von ihrer in der Figur dargestellten geschlossenen Position per Uhrzeigersinndrehung in eine geöffnete Stellung über und gibt hierbei einen zuvor gefangenen Schließbolzen 17 frei. Der Schließbolzen 17 ist an eine nicht dargestellte Kraftfahrzeugtür angeschlossen, die bei diesem Vorgang ebenfalls freikommt und geöffnet werden kann.

Neben der Blockierklinke 2 sorgt die Sperrklinke 3 dafür, dass das Gesperre 1, 2, 3 in der geschlossenen Stellung gehalten wird. Die Blockierklinke 2 fungiert also - wenn man so will - als zusätzliche Sicherung der Drehfalle 1, ergänzend zur Sperrklinke 3.

Die Steuerung der Sperrklinke 3 von der Blockierstellung in die Freigabestellung (und zurück) erfolgt erfindungsgemäß mit Hilfe eines Auslösehebels 6, wobei ein Sperrhebel 12 aus seiner Blockierstellung in eine Freigabestellung überführt wird. Der Sperrhebel 12 ist als um eine Achse 13 drehbarer Schwenkhebel 12 ausgebildet. Tatsächlich ist der Sperrhebel als Zweiarmhebel ausgeführt und verfügt über einen Blockadearm 12a und einen Ausgleichsarm 12b. Der Blockadearm 12a wechselwirkt mit der bereits angesprochenen Sperrklinke 3.

Der Sperrhebel 12 ist mit seiner Achse 13 zusammen mit dem Gesperre 1, 2, 3 in dem Schlosskasten 18 gelagert. Vergleichbares gilt für den Auslösehebel 6 mit seiner Achse 8. Dabei sind die jeweiligen Achsen 4, 5, 8 und 13 von einerseits der Drehfalle 1, der Blockierklinke 2 und andererseits der Sperrklinke 3 und dem Auslösehebel 6 sowie schließlich dem Sperrhebel 12 jeweils parallel zueinander angeordnet. Sämtliche Achsen 4, 5, 8, 13 stehen jeweils im Wesentlichen senkrecht auf einer Grundebene des Schlosskastens 18 auf und sind jeweils in dem Schlosskasten 18 verankert.

Man erkennt, dass der Sperrhebel 12 mit dem Betätigungshebelwerk 6, 7 gekoppelt ist. Dazu ist eine elastische Kopplung in Gestalt einer Feder 14 realisiert. Zu diesem Zweck verbindet die Feder 14 im Ausführungsbeispiel den Auslösehebel 6 mit dem Sperrhebel 12. Dazu greift die Feder 14 am Blockadearm 12a des Sperrhebels 12 an.

Der Sperrhebel 12 ist mit einem Nocken oder einer Ausformung 15 ausgerüstet, die mit einem Gegenelement 16 an der Sperrklinke 3 wechselwirkt. Im Rahmen des Ausführungsbeispiels verfügt der Sperrhebel 12 an seinem Blockadearm 12a über eine Ausnehmung 15. In diese Ausnehmung 15 greift ein an der Sperrrklinke 3 angeordneter Nocken 16 ein.

Tatsächlich ist die Sperrklinke 3 unterhalb des Auslösehebels 6, gelagert.

Zum Wechsel der Blockierstellung der Sperrklinke 3 in Freigabestellung ist es lediglich erforderlich, dass der Sperrhebel 12 eine angedeutete Gegenuhrzeigersinnbewegung um seine Achse 13 vollführt. Dadurch nimmt der Sperrhebel 12 seine strichpunktiert dargestellte Freigabestellung ein. Diese Gegenuhrzeigersinnbewegung des Sperrhebels 12 um seine Achse 13 wird dadurch verursacht, dass im Normalbetrieb der Auslösehebel 6 um seine Achse 8 im Uhrzeigersinn verschwenkt wird, um das Gesperre 1, 2, 3 zu öffnen. Dazu mag das Betätigungshebelwerk 6, 7 durch einen Türgriff, beispielsweise einen Innentürgriff oder Außentürgriff entsprechend ziehend beaufschlagt werden. Das deutet ein Pfeil an.

Jedenfalls führt eine solche Beaufschlagung des Betätigungshebelwerkes 6, 7 zu einer Auslenkung des Betätigungshebelwerkes 6, 7 und folglich zum ausgelenkten Normalbetrieb des Sperrhebels 12. Denn infolge der Kopplung des Sperrhebels 12 an den Auslösehebel 6 über die Feder 14 wird der Sperrhebel 12 bei der Uhrzeigersinndrehung des Auslösehebels 6 um seine Achse 8 wie skizziert mitgenommen. Dementsprechend wandert die Ausnehmung 15 am Blockadearm 12a des Sperrhebels 12 in ihre linke Endposition. Dadurch gibt der Sperrhebel 12 die Sperrklinke 3 frei.

Da der beschriebene Vorgang und die Uhrzeigersinndrehung des Auslösehebels 6 zugleich mit Hilfe der Anschlagkante 9 den Zapfen 10 an der Blockierklinke 2 beaufschlagt, wird synchron die Blockierklinke 2 betätigt und die Sperrklinke 3 selbsttätig oder über eine nicht dargestellte weitere Kontur am Auslösehebel 6 von der Drehfalle 1 abgehoben. Am Ende dieses Vorganges ist die Drehfalle 1 frei und kann ausgehend von der geschlossenen Position in der Figur im Uhrzeigersinn um ihre Achse 4 verschwenken und den zuvor gefangenen Schließbolzen 17 freigeben.

Findet keine Auslenkung des Betätigungshebelwerkes 6, 7 und folglich des Sperrhebels 12 statt, so verbleibt der Sperrhebel 12 in seiner Blockierstellung und sorgt dafür, dass die Sperrklinke 3 für das Gesperre 1, 2, 3 ebenfalls in Richtung ihrer Blockierstellung beaufschlagt wird. Das heißt, der Sperrhebel 12 bleibt in Ruhe und als Folge hiervon die mit dem Sperrhebel 12 wechselwirkende Sperrklinke 3, wobei beide Hebel unverändert ihre Blockierstellung beibehalten und dadurch die Drehfalle 1 in geschlossenem Zustand festhalten. Diese Position des Normalbetriebes wird auch im Crashfall beibehalten. Das Massenträgkeitsmoment von dem Sperrhebel 12 sorgt dafür, dass es im Crashfall nicht zu einer Relativbewegung des Sperrhebels 12 kommt, so dass die beiden Sperrhebel 12 und Sperrklinke 3 relativ zueinander gesehen in Ruhe bleiben.

Das gilt selbst für den Fall, dass das Betätigungshebelwerk 6, 7 eine Auslenkung aufgrund der angreifenden Beschleunigungskräfte erfährt. Denn eine solche Auslenkung wird ausdrücklich zugelassen, und zwar durch die elastische Kopplung zwischen dem Betätigungshebelwerk 6, 7 und dem Sperrhebel 12. Hierfür sorgt die zwischen dem Auslösehebel 6 und dem Sperrhebel 12 zwischengeschaltete Feder 14. Wie einleitend bereits im Beispielfall dargelegt, ist die Auslegung so getroffen, dass etwaige von der Feder 14 aufgebaute und angreifende Koppelkräfte zwischen dem Betätigungshebelwerk 6, 7 und dem Sperrhebel 12 deutlich unterhalb der am Sperrhebel 12 angreifenden Trägheitskräfte angesiedelt sind. Anders ausgedrückt, ist die Feder 14 selbst bei einer Auslenkung des Auslösehebels 6 nicht in der Lage, den aufgrund seines Trägheitsmoments in Position verharrenden Sperrhebel 12 auslenken zu können.

In einem weiteren nicht dargestellten Ausführungsbeispiel wirkt der Sperrhebel 12 auf die Sperrklinke 3 eines Gesperres 1, 3, das ohne Blockierklinke 2 ausgeführt ist in der beschriebenen Form, wobei der Auslösehebel 6 direkt auf die Sperrklinke 3 wirkt.

## Patentansprüche

1. Kraftfahrzeugtürverschluss, mit einem Gesperre (1, 2, 3), ferner mit einem auf das Gesperre (1, 2, 3) arbeitenden Betätigungshebelwerk (6, 7), und mit einem Sperrhebel (12), welcher das Gesperre (1, 2, 3) zumindest bei auftretenden Beschleunigungskräften vorgegebener Größe, beispielsweise bei einem Unfall ("Crashfall") blockiert, wobei der Sperrhebel (12) im Normalbetrieb sowie im Crashfall eine Sperrklinke (3) für das Gesperre (1, 2, 3) in Richtung deren Blockierstellung beaufschlagt und lediglich beim öffnenden Normalbetrieb die Freigabestellung der Sperrklinke (3) und damit des Gesperres (1, 2, 3) zulässt, **dadurch gekennzeichnet, dass** eine elastische Kopplung vorgesehen ist, wobei der Sperrhebel (12) und das Betätigungshebelwerk (6, 7) durch zumindest eine Feder (14) miteinander verbunden sind und die beim Crashfall auftretenden Trägheitskräfte des Sperrhebels (12) etwaige Koppelkräfte zum Betätigungshebelwerk (6, 7) mehr oder minder deutlich überschreiten.

2. Kraftfahrzeugtürverschluss nach Anspruch 1, **dadurch gekennzeichnet, dass** der Sperrhebel (12) als um eine Achse (13) drehbarer Schwenkhebel (12) ausgebildet ist.

3. Kraftfahrzeugtürverschluss nach Anspruch 1 oder 2, **dadurch gekennzeichnet, dass** der Sperrhebel (12) zusammen mit dem Gesperre (1, 2, 3) in einem Schlosskasten (18) gelagert ist.

4. Kraftfahrzeugtürverschluss nach einem der Ansprüche 1 bis 3, **dadurch gekennzeichnet, dass** der Sperrhebel (12) als Zweiarmhebel mit Blockadearm (12a) und Ausgleichsarm (12b) ausgelegt ist.

5. Kraftfahrzeugtürverschluss nach einem der Ansprüche 1 bis 4, **dadurch gekennzeichnet, dass** der Sperrhebel (12) mit dem Betätigungshebelwerk (6, 7) gekoppelt ist.

6. Kraftfahrzeugtürverschluss nach Anspruch 5, **dadurch gekennzeichnet, dass** die Feder (14) am Blockadearm (12a) des Sperrhebels (12) angreift.

7. Kraftfahrzeugtürverschluss nach einem der Ansprüche 1 bis 6, **dadurch gekennzeichnet, dass** der Sperrhebel (12) mit einem Auslösehebel (6) des Betätigungshebelwerkes (6, 7) wechselwirkt.

8. Kraftfahrzeugtürverschluss nach einem der Ansprüche 1 bis 7, **dadurch gekennzeichnet, dass** der Sperrhebel (12) eine mit der Sperrklinke (3) wechselwirkende Sperrkontur, einen Nocken, eine Ausformung (15) etc. aufweist.

9. Kraftfahrzeugtürverschluss nach einem der Ansprüche 1 bis 8, **dadurch gekennzeichnet, dass** der Sperrhebel (12) mit der Sperrklinke (3) wechselwirkt, die ihrerseits an einer Drehfalle (1) des Gesperres (1, 2, 3) angreift.

10. Kraftfahrzeugtürverschluss nach einem der Ansprüche 1 bis 9, **dadurch gekennzeichnet, dass** die Sperrklinke (3) unterhalb das Betätigungshebelwerk (6, 7), insbesondere dem Auslösehebel (6), gelagert ist.

11. Kraftfahrzeugtürverschluss nach einem der Ansprüche 1 bis 10, **dadurch gekennzeichnet, dass** das Massenträgkeitsmoment des Sperrhebels (12) so ausgelegt ist, dass im Crashfall praktisch keine Relativbewegung stattfindet.

## Claims

1. Motor vehicle door latch with a locking mechanism (1, 2, 3) and an actuating lever mechanism (6, 7), acting on the locking mechanism (1, 2, 3) and a blocking lever (12), blocking the locking mechanism (1, 2, 3) at least under acceleration forces of a predetermined magnitude, such as experienced in the event of an accident ("crash"), in which the blocking lever (12) during normal operation and in the event of a crash acts on a pawl (3) for the locking mechanism (1, 2, 3) in the direction of its blocked position and only enables the release position of the pawl (3) and thus of the locking mechanism (1, 2, 3) during normal opening operation, **characterized in that** an elastic coupling is provided, in which the blocking lever (12) and the actuating lever mechanism (6, 7) are connected by at least one spring (14) and in which inertia forces of the blocking lever (12) experienced during a crash, more or less clearly exceed said coupling forces to the actuating lever mechanism (6, 7).

2. Motor vehicle door latch according to claim 1, **characterized in that** the blocking lever (12) is designed as a pivot lever (12) rotatable around an axis (13).

3. Motor vehicle door latch according to claim 1 or 2, **characterized in that** the blocking lever (12) together with the locking mechanism (1, 2, 3) are mounted in a frame box (18).

4. Motor vehicle door latch according to one of the claims 1 to 3, **characterized in that** the blocking lever (12) is designed as a two arm lever consisting of a blocking arm (12a) and a compensating arm (12b).

5. Motor vehicle door latch according to one of the claims 1 to 4, **characterized in that** the blocking lever (12) is coupled to the actuating lever mechanism (6, 7).

6. Motor vehicle door latch according to claim 5, **characterized in that** the spring (14) engages with the blocking arm (12a) of the blocking lever (12).

7. Motor vehicle door latch according to one of the claims 1 to 6, **characterized in that** the blocking lever (12) cooperates with a triggering lever (6) of the actuating lever mechanism (6, 7).

8. Motor vehicle door latch according to one of the claims 1 to 7, **characterized in that** the blocking lever (12) contains a blocking contour, a cam, a shape (15), etc. cooperating with the pawl (3).

9. Motor vehicle door latch according to one of the claims 1 to 8, **characterized in that** the blocking lever (12) cooperates with the pawl (3), which in turn engages with a catch (1) of the locking mechanism (1, 2, 3).

10. Motor vehicle door latch according to one of the claims 1 to 9 **characterized in that** the pawl (3) is arranged below the actuating lever mechanism (6, 7) and, in particular, the triggering lever (6).

11. Motor vehicle door latch according to one of the claims 1 to 10 **characterized in that** the moment of inertia of the blocking lever (12) is such that practically no relative movement occurs in the event of a crash.

## Revendications

1. Fermeture de portière de véhicule à moteur comportant un dispositif d'encliquetage (1, 2, 3) et un ensemble de leviers d'actionnement (6, 7) agissant sur le dispositif d'encliquetage (1, 2, 3) et avec un levier de blocage (12) qui bloque le dispositif d'encliquetage (1, 2, 3) au moins en présence de forces d'accélération d'une grandeur prédéterminée par exemple lors d'un accident (cas de collision), le levier de blocage (12) sollicitant, en mode normal ainsi qu'en cas de collision un cliquet de blocage (3) pour le dispositif d'encliquetage (1, 2, 3) dans la direction de sa position de blocage et permettant la libération du cliquet de blocage (3) uniquement en mode normal d'ouverture et donc du dispositif d'encliquetage (1, 2, 3) **caractérisée en ce qu'**un couplage élastique est prévu, le levier de blocage (12) et le ensemble de leviers d'actionnement (6, 7) étant associés l'un à l'autre par au moins un ressort (14) et les forces d'inertie du levier de blocage (12) apparaissant lors du cas de collision dépassent plus ou moins nettement d'éventuelles forces de couplage vers le ensemble de leviers d'actionnement (6, 7).

2. Fermeture de portière de véhicule à moteur selon la revendication 1 **caractérisée en ce que** le levier de blocage (12) est formé en tant que levier basculant (12) tournant sur un axe (13).

3. Fermeture de portière de véhicule à moteur selon la revendication 1 ou 2 **caractérisée en ce que** le levier de blocage (12) est logé avec le dispositif d'encliquetage (1, 2, 3) dans un boîtier de serrure (18).

4. Fermeture de portière de véhicule à moteur selon l'une des revendications 1 à 3 **caractérisée en ce que** le levier de blocage (12) est dimensionné comme levier à deux bras avec bras de blocage (12a) et bras de compensation (12b).

5. Fermeture de portière de véhicule à moteur selon l'une des revendications 1 à 4 **caractérisée en ce que** le levier de blocage (12) est accouplé à un ensemble de leviers d'actionnement (6, 7).

6. Fermeture de portière de véhicule à moteur selon la revendication 5 **caractérisée en ce que** le ressort (14) est appliqué au bras de blocage (12a) du levier de blocage (12).

7. Fermeture de portière de véhicule à moteur selon l'une des revendications 1 à 6 **caractérisée en ce que** le levier de blocage (12) interagit avec le levier de déclenchement (6) de l'ensemble de leviers d'actionnement (6, 7).

8. Fermeture de portière de véhicule à moteur selon l'une des revendications 1 à 7 **caractérisée en ce que** le levier de blocage (12) présente un contour de blocage interagissant, un ergot, un formage (15), etc.

9. Fermeture de portière de véhicule à moteur selon l'une des revendications 1 à 8 **caractérisée en ce que** le levier de blocage (12) interagit avec le cliquet de blocage (3) qui, de son côté, est appliqué à un pêne (1) du dispositif d'encliquetage (1, 2, 3).

10. Fermeture de portière de véhicule à moteur selon l'une des revendications 1 à 9 **caractérisée en ce que** le cliquet de blocage (3) est logé sous l'ensemble de leviers d'actionnement (6, 7), en particulier le levier de déclenchement (6).

11. Fermeture de portière de véhicule à moteur selon l'une des revendications 1 à 10 **caractérisée en ce que** le moment d'inertie du levier de blocage (12) est dimensionné de façon qu'en cas de collision, pratiquement aucun mouvement relatif n'ait lieu.
